# EUROPÄISCHE PATENTSCHRIFT

(11) **EP 0 353 398 B1**
(45) Veröffentlichungstag und Bekanntmachung des Hinweises auf die Patenterteilung: **04.11.1992**
(21) Anmeldenummer: 89107461.9
(22) Anmeldetag: 25.04.1989
(51) Int. Cl.: F41A 15/00, F41A 25/02

(54) **Vorholsperrvorrichtung**
Device for blocking a counter-recoil system
Dispositif pour bloquer le mécanisme de retour en batterie

(30) Priorität: 05.08.1988 DE 3826652
(43) Veröffentlichungstag der Anmeldung: 07.02.1990
(73) Patentinhaber: Rheinmetall GmbH, 40880 Ratingen (DE)
(72) Erfinder: Metz, Josef, D-4040 Neuss (DE); Hülsewis, Hans, D-4030 Ratingen (DE)

(56) Entgegenhaltungen:
- DE-A- 3 607 197
- DE-C- 84 055
- DE-C- 90 346
- FR-A- 879 222
- GB-A- 197 651
- US-A- 2 920 531

## Beschreibung

Die Erfindung betrifft ein Verfahren zum automatischen Auswerfen von Patronenhülsen gemäß den Merkmalen des Oberbegriffs des Anspruchs 1. Die Erfindung bezieht sich ferner auf eine Vorholsperrvorrichtung zur Durchführung des Verfahrens.

Aus der DE-C-90 346 ist ein Verfahren und eine Vorrichtung zum selbständigen Laden und Bewegen des Waffenrohres von der Ladestellung in die Feuerstellung bekannt. Hierzu werden unabhängig von der Rohrbremse und dem Rohrvorholer beim Rohrrücklauf zwei Federn gespannt. Nachdem der Rohrvorholer das Waffenrohr in die Ladeposition gebracht hat, bewirkt die eine Feder das Laden des Rohres mit einer neuen Patrone. Anschließend wird das Waffenrohr durch Entspannen der zweiten Feder in die Feuerstellung gebracht.

Aus der EP-B1-0 141 900 ist bekannt, leere Patronenhülsen über einen Hülsenräumer im Turm eines Panzers aufzufangen und anschließend aus dem Bereich des Panzerturmes auszustoßen.

Ebenfalls ist es aus der EP-A3-0 149 014 bekannt, leere Patronenhülsen durch eine automatisch antreibbare Auswerfvorrichtung heckseitig aus dem Turm zu werfen.

Bei den beiden zuletzt genannten Ausführungen sind für die Entfernung der leeren Patronenhülsen zwei Verfahrensschritte erforderlich.

Die leeren Hülsen werden dabei zunächst in der Feuerstellung nach der Schußabgabe durch einen am Bodenstück befestigten und durch die Öffnungsbewegung des Verschlußkeiles bewegbaren Hülsenauswerfer aus dem Ladungsraum in die vorgenannten Vorrichtungen befördert, durch weiche im Zweiten Verfahrensschritt die Patronenhülsen aus dem Turmbereich entfernt werden. Dieser zweite Verfahrensschritt erfolgt unmittelbar vor dem Ladevorgang des Waffenrohres in einer dafür einzunehmenden Indexstellung.

Eine direkte, also gleichzeitige Entfernung der leeren Patronenhülsen aus dem Ladungsraum und dem Turmbereich alleine durch den den ersten Verfahrensschritt durchführenden Hülsenauswerfer, ist bei den bekannten Ausführungen nicht möglich, weil bei diesen Rohrwaffen der Rohrvorlauf ausschließlich in der Feuerstellung erfolgt.

Der Erfindung liegt die Aufgabe zugrunde, ein Verfahren der eingangs erwähnten Art derart weiterzuentwickeln, daß ein direkter automatischer Hülsenauswurf in den Außenbereich des Panzerturmes während des Waffenrohrvorlaufs möglich ist. Außerdem soll eine Vorholsperrvorrichtung zur Durchführung des Verfahrens angegeben werden.

Diese Aufgabe wird durch die Merkmale des kennzeichnenden Teils des Anspruchs 1 gelöst. Die erfindungsgemäße Vorholsperrvorrichtung offenbaren die Ansprüche 2 bis 7.

Die Vorholsperrvorrichtung, die im folgenden auch als Vorlaufsperrvorrichtung bezeichnet wird, ermöglicht es in vorteilhafter Weise, den Hülsenauswurf noch während des Rohrvorlaufs ausschließlich durch den innerhalb des Bodenstückes angeordneten Hülsenauswerfer in einem Bewegungsschritt direkt aus dem Turm zu befördern. Dadurch werden Nachteile hinsichtlich einer Harmonisierung eines waffenexternen Hülsenauswerfers mit automatischen Ladeeinrichtungen durch Wegfall dieses externen Hülsenauswerfers vermieden. Des weiteren werden durch die sofortige Entfernung der durch die Schußabgabe erhitzten Metallhülsen innerhalb des Turmes Belästigungen durch Rauchentwicklung vermieden.

In weiter vorteilhafter Weise ist die Vorlaufsperreinrichtung seitlich an der Rohrwiege befestigt, so daß hinter der Waffe keine Raumverengungen für Ladeeinrichtungen entstehen. Die Waffenanlage ist somit nach dem Hülsenauswurf direkt für den nächsten Ladevorgang verfügbar.

Die Ausbildung der Vorlaufsperrvorrichtung als hydraulische Kolbenzylindereinheit, ermöglicht es auf einfache und sichere Weise den Waffenrohrvorlauf durch Schließen eines internen Rückschlagventiles solange zu unterbrechen, bis ein ausschließlich nur in der Indexposition des Waffenrohres betätigbares externes Ventil eine Umgehungsleitung zur Fortführung des Waffenrohrvorlaufs geöffnet hat.

Die Erfindung wird anhand eines Ausführungsbeispieles in den nachfolgenden Zeichnungen näher erläutert.

Es zeigt:
- Figur 1:: eine Rohrwaffe mit einer seitlich an der Rohrwiege angeordneten Vorlaufsperrvorrichtung;
- Figur 2:: die Vorlaufsperrvorrichtung in einem Längsschnitt;
- Figur 3:: das Waffenrohr entlang eines in der Figur 1 mit III-III angegebenen Schnittverlaufs in verschiedenen Höhenrichtpositionen mit Anordnung einer turmfesten Führung;
- Figur 4:: die Führung in einer in der Figur 3 mit IV gekennzeichneten Ansicht;
- Figur 5:: einen in der Figur 1 mit V-V gekennzeichneten Schnittverlauf;
- Figur 6:: das Bodenstück mit Verschlußkeil und Hülsenauswerfer in einer räumlichen Darstellung;
- Figur 7:: eine in der Figur 6 mit VII-VII gekennzeichneten Schnittverlauf;
- Figur 8:: einen Querschnitt durch eine hintere Turmhälfte mit Darstellung eines direkten Hülsenauswurfs.

Die Figur 1 verdeutlicht eine um eine Schildzapfenachse 2 höhenrichtbare Rohrwaffe 3 mit einem am Waffenrohr 5 und einem heckseitig daran befestigten Bodenstück 11. An einer um die Schildzapfenachse 2 schwenkbeweglichen Rohrwiege 9 ist, wie insbesondere auch Figur 5 zeigt, seitlich eine Vorrichtung 1 für eine Vorlaufsperrung angeordnet, die zur Durchführung ihrer Funktion mit dem Bodenstück 11, als Teil der rücklaufenden Masse, und mit einer turmfesten Führung 29 korrespondiert. Auf der anderen Waffenrohrseite ist eine bekannte Waffenrohrrücklaufbremse 48 und ein bekannter Rohrvorholer 37 befestigt.

Die in der Figur 2 dargestellte Vorrichtung 1 enthält Mittel, die den Waffenrohrvorlauf in jeder von einer in der Figur 3 dargestellten Indexstellung 4 des Waffenrohres 5 abweichenden Feuerstellung 6 im Winkelbereich α und β solange unterbrechen, bis das Waffenrohr 5 die Indexstellung 4 eingenommen hat. Diese Mittel werden im wesentlichen durch eine hydraulische Kolbenzylindereinheit 7, durch ein in dieser Einheit integriertes Rückschlagventil 13, durch einen Wärmeausgleichskolben 15 und durch ein extern angeordnetes entsperrbares Ventil 18 gebildet.

Die hydraulische Kolbenzylindereinheit 7 wird aus einem dünnwandigen Zylinderrohr 8 gebildet und ist auf nicht dargestellte Weise mit der Rohrwiege 9 verbunden. Auf der einen Seite wird der Zylinder 8 durch eine Lagerbuchse 34 für eine Kolbenstange 10 verschlossen, während die andere Seite durch eine Führung 35 des Wärmeausgleichskolben 15 verschlossen ist.

Die Kolbenstange 10 ist an einem Ende außerhalb des Zylinders 8 mit dem Bodenstück 11 verbunden, während am anderen Ende ein hohl ausgebildeter Kolben 12 angeordnet ist, der aus einem an der Innenwand 19 anliegenden Zylinderrohr 20 sowie aus einem kegelig verlaufenden und mit der Kolbenstange 10 verbundenen Aufnahmestück 21 besteht. Das Aufnahmestück 21 enthält Durchlaßbohrungen 22 und das äußere Ende des Zylinderrohres 20 einen Sitz 23 für das Rückschlagventil 13.

Das auf dem Sitz 23 des Kolbens 12 eine Schließstellung einnehmende Rückschlagventil 13 ist auf einer mit der Kolbenstange 10 verbundenen Stangenführung 24 gleitbar angeordnet, wobei am freien Ende der Stangenführung 24 eine letztere umhüllende und zum Schließen des Rückschlagventiles 13 vorgesehene Druckfeder 25 an einem Anschlag 26 der Stangenführung 24 anliegt.
Die abzudichtenden Stellen des Kolbens 12, des Ventiles 13, des Wärmeausgleichskolbens 15 und der Lagerbuchse 34 sind mit geeigneten Dichtelementen 49 ausgerüstet.

Das Rückschlagventil 13 öffnet beim Waffenrohrrücklauf, wobei das Hydraulikmedium aus dem die Kolbenstange 10 umgebenden Zylinderraum 16 durch die Bohrungen 22 hindurch in den Zylinderraum 14 vor das Rückschlagventil 13 strömt. Beim Waffenrohrvorlauf wird das Rückschlagventil 13 unter der Kraft der Feder 25 geschlossen, wodurch die Vorholbewegung des Waffenrohres 5 unterbrochen wird.

Der die andere Seite des Zylinderraumes 14 abschließende Wärmeausgleichskolben 15 weist einen an einem außerhalb des Zylinders 8 über ein Führungsrohr 27 mit ihm verbundenen Anschlag 28 zur Hubbegrenzung auf. Dadurch, daß die Hublänge des Wärmeausgleichskolbens 15 durch den Anschlag 28 begrenzt ist, vermag der Wärmeausgleichskolben 15 dem rücklaufenden Kolben 12 und insbesondere dem durch die Kolbenstange 10 freiwerdenden Hydraulikmedium, nur in der begrenzten Hublänge a unter der Kraft einer Feder 36 zu folgen. Es entsteht somit beim Rohrrücklauf in dem Zylinderraum 14 durch die ausziehende Kolbenstange 10 ein Fehlvolumen an Hydraulikflüssigkeit, das nicht durch den Wärmeausgleichskolben 15 ausgeglichen wird.

Beim Waffenrohrvorlauf wird die Kolbenstange 10 wieder in den Zylinder 8 eingeschoben. Das geschlossene Rückschlagventil 13 verhindert ein Zurückströmen des Hydraulikmediums aus dem Zylinderraum 14 in den Zylinderraum 16. Nach vollständiger Auffüllung des Fehlvolumens stößt die Kolbenstange 10 auf die Ölsäule, wodurch die Vorlaufbewegung des Kolbens 12 und somit des Waffenrohres 5 beendet ist.

Diese Unterbrechung des Waffenrohrvorlaufs, die nach einem waffenspezifisch festgelegten Teil des gesamten Vorlaufweges erfolgt, bleibt solange bestehen, bis das Waffenrohr 5 aus der Feuerstellung 6 in die Indexposition 4 um die Schildzapfenachse 2 geschwenkt ist. Erst in der eingenommenen Indexposition 4, die beispielsweise 0° Rohrerhöhung betragen kann, sorgt ein über eine externe Leitung 17 mit den beiden Zylinderräumen 14, 16 verbundenes entsperrbares Ventil 18 dafür, daß das vorzugsweise aus Öl bestehende Hydraulikmedium wieder aus dem Zylinderraum 14 in den Zylinderraum 16 zurückströmen und der weitere Waffenrohrvorlauf durch die Kraft des Rohrvorholers 37 (Fig. 5) erfolgen kann.

Zur Entsperrung des vorzugsweise als entsperrbares Rückschlagventil ausgebildeten Ventiles 18 in der Indexposition 4 ist, in nicht näher dargestellter Weise, turmfest eine in den Figuren 3 und 4 dargestellte Führung 29 vorgesehen, wodurch das Ventil 18 über einen in der Führung 29 entlanggleitenden Auslösehebel 30 mechanisch betätigt werden kann. Diese Führung ist segmentartig aufgebaut und kreisförmig um die Schildzapfenachse 2 angeordnet, wobei die Führungsebene 31 im Bereich der Indexposition 4 des Waffenrohres 5 einen hervorstehenden Nocken 32 enthält, der einen beispielsweise sinus-kurvenähnlichen Verlauf 33 zur Auslösung des Hebels 30 annimmt.

Während dieser in der Indexposition 4 erfolgenden Vorlaufbewegung des Waffenrohres 5 wird der in der Figur 6 dargestellte Verschlußkeil 38 innerhalb des Bodenstückes 11 in bekannter und deshalb nicht näher dargestellter Weise geöffnet, wobei am Verschlußkeil 38 angeordnete Nocken 39 beim Querverschub des Verschlußkeiles 38 in die abwärts weisende Richtung 50 auf einen Anschlag 40 eines bekannten Hülsenauswerfers 41 treffen und eine Schwenkbewegung um dessen im Bodenstück 11 gelagerte Achsen 52 einleiten, wodurch dessen beidseitig angeordnete Arme 42 eine an ihrem heckseitigen Ansatz 43 (Figur 7) erfaßte Patronenhülse 44 aus dem Ladungsraum 45 (Figur 8) befördern. Die Drehenergie des Hülsenauswerfers 41 ist so bemessen, daß die Patronenhülse 44 auf direktem Weg durch das Bodenstück 11 und durch eine Bohrung 46 der Turmwand hindurch den Bereich des Turmes 47 om Pfeilrichtung 51 verläßt.

## Patentansprüche

1. Verfahren zum automatischen Auswerfen von Patronenhülsen (44) durch eine vorgegebene Turmöffnung (46) eines gepanzerten Fahrzeuges mit einer um eine Schildzapfenachse (2) höhenrichtbaren Rohrwaffe (3), **gekennzeichnet durch** folgende Merkmale:
a) Für das Waffenrohr (5) wird eine Indexstellung (4) vorgegeben;
b) sofern die aktuelle Feuerstellung (6) des Waffenrohres (5) von der vorgegebenen Indexstellung (4) abweicht, wird der Waffenrohrvorlauf so lange gesperrt, bis das Waffenrohr (5) die vorgegebene Indexstellung (4) einnimmt;
c) bei Erreichen der Indexstellung (4) wird die Patronenhülse (44) durch einen an sich bekannten Hülsenauswerfer auf direktem Wege durch die Turmöffnung (46) ausgeworfen.

2. Vorholsperrvorrichtung zur Durchführung des Verfahrens nach Anspruch 1, **gekennzeichnet durch** eine hydraulische Kolbenzylindereinheit (7), deren Zylinder (8) mit der Rohrwiege (9) und deren Kolbenstange (10) mit der rücklaufenden Masse (11) verbunden sind, wobei ein am Ende an der Kolbenstange (10) angeordneter Kolben (12) derart mit einem Rückschlagventil (13) in Wechselwirkung steht, daß beim Waffenrohrrücklauf sich das Rückschlagventil (13) öffnet und beim Waffenrohrvorlauf schließt, und daß dem vor dem Rückschlagventil (13) befindlichen partiellen Zylinderraum (14) ein in seinem Hub begrenzter Wärmeausgleichskolben (15) zugeordnet ist sowie die durch den Kolben (12) getrennten Zylinderräume (14,16) über eine externe Leitung (17) durch ein in der Indexposition (4) entsperrbares Ventil (18) verbunden sind.

3. Vorrichtung nach Anspruch 2,
**dadurch gekennzeichnet,** daß der Kolben (12) als Hohlkolben ausgebildet ist und aus einem an der Innenwand (19) anliegenden Zylinderrohr (20) sowie aus einem kegelig verlaufenden und mit der Kolbenstange (10) verbundenen Aufnahmestück (21) besteht, wobei das Aufnahmestück (21) Durchlaßbohrungen (22) enthält und das äußere Ende des Zylinderrohres (20) einen Sitz (23) für das Rückschlagventil (13) bildet.

4. Vorrichtung nach einem der Ansprüche 2 bis 3,
**dadurch gekennzeichnet,** daß das Rückschlagventil (13) auf einer mit der Kolbenstange (10) verbundenen Stangenführung (24) gleitbar angeordnet ist und am freien Ende der Stangenführung (24) eine letztere umhüllende und zum Schließen des Rückschlagventiles (13) vorgesehene Druckfeder (25) an einem Anschlag (26) der Stangenführung (24) anliegt.

5. Vorrichtung nach einem der Ansprüche 2 bis 4,
**dadurch gekennzeichnet,** daß der Wärmeausgleichskolben (15) einen an einem außerhalb des Zylinders (8) über ein Führungsrohr (27) verbundenen Anschlag (28) zur Hubbegrenzung aufweist, wobei das in der möglichen Hublänge (α) durch den nacheilenden Wärmeausgleichskolben (15) verringerte Volumen des Zylinderraumes (14) kleiner ist, als das durch die Kolbenstange (10) beim Waffenrohrrücklauf freiwerdende Hydraulikvolumen.

6. Vorrichtung nach einem der Ansprüche 2 bis 5,
**dadurch gekennzeichnet,** daß das Ventil (18) mechanisch über einen in einer turmfesten Führung (29) geführten Auslösehebel (30) entsperrbar ist.

7. Vorrichtung nach Anspruch 6,
**dadurch gekennzeichnet,** daß die Führung (29) segmentartig aufgebaut und kreisförmig um die Schildzapfenachse (2) angeordnet ist, wobei die Führungsebene (31) im Bereich der Indexposition (4) des Waffenrohres (5) einen hervorstehenden Nocken (32) zur Auslösung des Hebels (30) aufweist.

## Claims

1. Method for the automatic ejection of cartridge cases (44) through a selected turret opening (46) of an armoured vehicle having a barrel weapon (3) which can be elevated about a trunnion shaft (2), characterised by the following features:
(a) an index position (4) is preselected for the barrel (5);
(b) as soon as the actual firing position of the barrel (5) deviates from the preselected index position (4) the forward movement of the barrel is blocked until the barrel (5) has assumed the preselected index position (4);
(c) when the index position (4) is reached the cartridge case (44) is ejected directly through the turret opening (46) by a known cartridge case ejector means.

2. Counter-recoil blocking device for carrying out the method according to Claim 1, characterised by a hydraulic piston-cylinder unit (7) of which the cylinder (8) is connected with the barrel mount cradle (9) and of which the piston rod (10) is connected with the recoiling mass (11), a piston (12) being situated at the end of the piston rod (10) and interacting with a non-return valve (13) in such a way that on recoil of the barrel the non-return valve (13) opens while on the forward movement of the barrel the said valve closes, and a heat balancing piston (15) of limited stroke associated with the part of the cylinder chamber (14) preceding the non-return valve, the cylinder chambers (14,16) being separated by the piston (12) being interconnected by a valve (18) which is releasable in the index position (4).

3. Device in accordance with Claim 2, characterised by the fact that the piston (12) is constructed as a hollow piston and comprises a cylindrical-tube (20) bearing against the inner wall (19) and also a receiving piece (21) connected with the piston rod (10), the said receiving piece (21) having through-borings (22) with the outer end of the cylindrical tube (20) forming a seating (23) for the non-return valve (13).

4. Device in accordance with either Claim 2 or 3, characterised by the fact that the non-return valve (13) is slidably mounted on a rod guide (24) connected with the piston rod (10) and that at the free end of the rod guide (24) a pressure spring (25) surrounds the said guide and serves to close the non-return valve (13) and rests against a stop (26) of the rod guide (24).

5. Device in accordance with any one of Claims 2 to 4, characterised by the fact that the heat-balancing piston (15) is provided with a stop (28) connected thereto outside the cylinder (8) by means of a guide tube (27) serving to limit the stroke, the volume of the cylinder chamber (14), reduced by the possible stroke length ( ) by the lagging heat-balancing piston (15), being smaller than the hydraulic volume becoming available through the piston rod (10) upon the recoil of the barrel of the weapon.

6. Device in accordance with any one of Claims 2 to 5, characterised by the fact that the valve (18) is releasable mechanically by means of a release lever (30) guided in a guide (29) integral with the turret.

7. Device in accordance with Claim 6, characterised by the fact that the guide (29) is of segmental construction and is arranged circularly around the trunnion shaft (2), the guide surface (31) being provided, in the zone of the index position (4) of the barrel (5) of the weapon, with a cam (32) for the release of the lever (30).

## Revendications

1. Procédé d'éjection automatique de douilles de cartouche (44), par une ouverture de tourelle (46) prédéterminée, d'un véhicule blindé, avec une arme à tube (3) orientable en hausse autour d'un axe de tourillon (2), caractérisé par les caractéristiques suivantes :
a) une position d'indexation (4) est prédéterminée pour le tube (5) ;
b) dans la mesure où la position de tir actuelle (6) du tube (5) s'écarte de la position d'indexation (5) prédéterminée, l'avance du tube d'arme est bloquée jusqu'à ce que le tube (5) prenne la position d'indexation prédéterminée ;
c) une fois la position d'indexation (4) atteinte, la douille de cartouche (44) est éjectée par un trajet direct à travers l'ouverture de tourelle (46), au moyen d'un éjecteur de douille connu en soi.

2. Dispositif de blocage de récupérateur, pour mettre en oeuvre le procédé selon la revendication 1, caractérisé par un ensemble hydraulique à piston et cylindre (7), dont le cylindre (8) est relié au berceau (9) du tube et dont la tige de piston (10) est reliée à la masse effectuant le recul (11), un piston (12), disposé à l'extrémité sur la tige de piston (10), étant relié alternativement à un clapet anti-retour (13), de telle façon que, lors du recul du tube d'arme, le clapet anti-retour (13) s'ouvre et qu'il se ferme lors de l'avance du tube d'arme, et en ce qu'un piston d'équilibrage thermique (15), à course limitée, est associé à l'espace cylindrique partiel (14) qui se trouve devant le clapet anti-retour (13), ainsi que les espaces cylindriques (14, 16) séparés par le piston (12) sont reliés par une conduite extérieure (17) au moyen d'un clapet (18) pouvant être débloqué dans la position d'indexation (4).

3. Dispositif selon la revendication 2, caractérisé en ce que le piston (12) est réalisé sous la forme d'un piston creux et composé d'un tube cylindrique (20), appuyant sur la paroi intérieure (18), ainsi que d'une pièce de réception (21), d'allure conique et reliée à la tige de piston (10), la pièce de réception (21) contenant des alésages de passage (22) et l'extrémité extérieure du tube cylindrique (20) formant un siège (23) pour le clapet anti-retour (13).

4. Dispositif selon l'une des revendications 1 à 3, caractérisé en ce que le clapet anti-retour (13) est disposé coulissant sur un guidage à tige (24) relié à la tige de piston (10) et, à l'extrémité libre du guidage à tige (24), un ressort de compression (25) enveloppant ce dernier et prévu pour assurer la fermeture du clapet anti-retour (13) appuyant sur une butée (26) du guidage à tige (24).

5. Dispositif selon l'une des revendications 2 à 4, caractérisé en ce que le piston d'équilibrage thermique (15) présente une butée (28), située à l'extérieur du cylindre (8), qui lui est reliée par l'intermédiaire d'un tube de guidage (27), pour limiter la course, où le volume de l'espace cylindrique (14), diminué dans la longueur de course possible (α) par le piston d'équilibrage thermique qui suit, est inférieur au volume de l'espace c hydraulique libéré par la tige de piston (10) lors du recul du tube.

6. Dispositif selon l'une des revendications 2 à 5, caractérisé en ce que le clapet (18) peut être débloqué mécaniquement par l'intermédiaire d'un levier de déclenchement (30) guidé dans un guidage (29) fixé sur la tourelle.

7. Dispositif selon la revendication 6, caractérisé en ce que le guidage (29) est construit en segments et disposé en formant un cercle autour de l'axe de tourillon (2), le plan de guidage (31) présentant, dans la zone de la position d'indexation (4) du tube (5) une came (32) en saillie, servant à déclencher le levier (30).
